# EUROPÄISCHE PATENTANMELDUNG

(11) **EP 4 613 162 A1**
(43) Veröffentlichungstag der Anmeldung: **10.09.2025**
(21) Anmeldenummer: 25157313.5
(22) Anmeldetag: 12.02.2025
(51) Int. Cl.: A47L 5/24, A47L 9/00

(54) **HALTEVORRICHTUNG FÜR EINE SAUGVORRICHTUNG**

(30) Priorität: 04.03.2024 DE 102024202003
(71) Anmelder: BSH Hausgeräte GmbH, 81739 München (DE)
(72) Erfinder: Leng, Sascha, 80637 München (DE); Storath, Martin, 97464 Niederwerrn (DE); Ebert, Christofer, 97828 Marktheidenfeld (DE); Beliveau, Thomas Eric, 80798 München (DE)

(57) **Zusammenfassung**

Es wird eine Haltevorrichtung (200) für eine Saugvorrichtung (100), insbesondere für einen kabellosen Staubsauger, beschrieben, wobei die Saugvorrichtung (100) eine Saugeinheit (110) aufweist, an der jeweils ein Zubehörteil (120, 130, 330) aus einer Menge von unterschiedlichen Zubehörteilen (120, 130, 330) befestigt werden kann. Die Haltevorrichtung (200) umfasst eine Basiseinheit (230), die ausgebildet ist, an einer Wand (240) befestigt zu werden, und die ausgebildet ist, die Saugeinheit (110) aufzunehmen. Des Weiteren umfasst die Haltevorrichtung (200) eine Schiene (210) zur Halterung von ein oder mehreren Zubehörteilen (120, 130, 330), wobei die Schiene (210) ausgebildet ist, verschiebbar an der Basiseinheit (230) befestigt zu werden, und wobei die Haltevorrichtung (200) derart ausgebildet ist, dass die Haltevorrichtung (200) allein über die Basiseinheit (230) und nicht über die Schiene (210) an einer Wand (240) befestigbar ist.

## Beschreibung

Die Erfindung betrifft eine Haltevorrichtung für eine Saugvorrichtung, insbesondere für einen kabellosen und/oder handgeführten Staubsauger.

Ein Handstaubsauger umfasst typischerweise eine Saugeinheit, die von einem Nutzer mit der Hand getragen und geführt werden kann. Die Saugeinheit weist typischerweise ein Gebläse auf, das mit elektrischer Energie aus einem elektrischen Energiespeicher der Saugeinheit betrieben wird. Das Gebläse ist ausgebildet, ein Saugluftstrom zu erzeugen, um Verunreinigungen durch einen Saugmund der Saugeinheit in einen Auffangbehälter der Saugeinheit zu saugen. Der Saugmund der Saugeinheit ist typischerweise als Kupplung ausgebildet, über die jeweils ein Zubehörteil aus einer Menge von unterschiedlichen Zubehörteilen mit der Saugeinheit verbunden werden kann. Beispielhafte Zubehörteile sind ein Saugrohr, eine Boden-Saugdüse, eine Bürsten-Saugdüse, ein Spalt-Saugdüse, etc.

KR 10 2 047 109 B1 beschreibt eine vertikale Halterung für einen Staubsauger. KR 10 1 815 820 B1 beschreibt eine Stand-Halterung für einen Staubsauger. DE 20 2007 011 761 U1 beschreibt ein Aufbewahrungssystem für Zubehörteile von Medienfördereinrichtungen. US 2023 / 0 030 939 A1 beschreibt eine Hängevorrichtung für einen Staubsauger. US 2021 / 0 219 799 A1 beschreibt eine Stand-Halterung für einen Staubsauger.

Das vorliegende Dokument befasst sich mit der technischen Aufgabe, eine Haltevorrichtung für eine Saugvorrichtung bereitzustellen, an der die unterschiedlichen Teile der Saugvorrichtung, insbesondere die Saugeinheit und ein oder mehrere Zubehörteile, in effizienter, flexibler und stabiler Weise angeordnet werden können.

Die Aufgabe wird durch den Gegenstand des unabhängigen Patentanspruchs gelöst. Vorteilhafte Ausführungsformen sind insbesondere in den abhängigen Patentansprüchen definiert, in nachfolgender Beschreibung beschrieben oder in der beigefügten Zeichnung dargestellt.

Gemäß einem Aspekt wird eine Haltevorrichtung für eine Saugvorrichtung, insbesondere für einen kabellosen und/oder handgeführten (Hand-) Staubsauger, beschrieben. Die Saugvorrichtung umfasst eine (kabellose und/oder handgeführte) Saugeinheit, an der jeweils ein Zubehörteil aus einer Menge von unterschiedlichen Zubehörteilen befestigt werden kann. Die Saugeinheit ist typischerweise ausgebildet allein (ohne Zubehörteil) als Saugvorrichtung verwendet zu werden. Die unterschiedlichen Zubehörteile können für unterschiedliche Anwendungszwecke ausgebildet sein. Beispielhafte Zubehörteile sind: ein Saugrohr, eine Bodendüse, eine Düse mit Bürstenwalze, eine Düse ohne Bürstenwalze, eine Spaltdüse, eine Polsterdüse, etc. Die einzelnen Zubehörteile können typischerweise jeweils über eine Kupplung mit der Saugeinheit verbunden werden.

Die Haltevorrichtung umfasst eine Basiseinheit, die ausgebildet ist, (direkt) an einer Wand befestigt zu werden, und die ausgebildet ist, die Saugeinheit aufzunehmen. Die Basiseinheit kann z. B. an einer Rückseite ein oder mehrere Löcher, insbesondere Bohrungen, aufweisen, durch die jeweils eine Schraube geführt werden kann, um die Basiseinheit (direkt) an einer Wand zu befestigen (insbesondere an eine Wand zu schrauben). Dabei kann die Basiseinheit bevorzugt derart hoch befestigt werden, dass die (insbesondere alle) von der Haltevorrichtung gehaltenen Teile der Saugvorrichtung über dem Boden schweben (und somit vollständig von der Haltevorrichtung gehalten werden).

Die Basiseinheit ist bevorzugt derart ausgebildet, dass die Saugeinheit der Saugvorrichtung entlang einer Querachse auf die Basiseinheit aufgesetzt (und dann von der Basiseinheit gehalten) werden kann. Es kann vorgesehen sein, dass die Basiseinheit derart an der Wand eines Raumes befestigt wird, dass die Querachse im Wesentlichen senkrecht zu dem Boden des Raumes verläuft.

Die Basiseinheit kann ferner eingerichtet sein, den elektrischen Energiespeicher der Saugeinheit zu laden, wenn die Saugeinheit in der Basiseinheit angeordnet ist. Zu diesem Zweck kann die Basiseinheit ausgebildet sein, elektrisch leitend mit einem elektrischen Energieversorgungnetz verbunden zu werden.

Die Haltevorrichtung umfasst ferner eine Schiene zur Halterung bzw. zum Halten von ein oder mehreren Zubehörteilen, wobei die Schiene ausgebildet ist, verschiebbar an der Basiseinheit befestigt zu werden. Die Schiene kann insbesondere ausgebildet sein, entlang einer Längsachse, die quer zu der Querachse verläuft, relativ zu der Basiseinheit verschoben zu werden. Es kann vorgesehen sein, dass die Längsachse parallel zu dem Boden des Raumes verläuft, in dem die Haltevorrichtung angeordnet ist.

Die Haltevorrichtung ist bevorzugt derart ausgebildet, dass die Haltevorrichtung allein über die Basiseinheit, und insbesondere nicht über die Schiene, an einer Wand befestigt wird und/oder befestigbar ist bzw. befestigt werden kann. Alternativ oder ergänzend ist die Haltevorrichtung bevorzugt derart ausgebildet, dass die Schiene sowie ein oder mehrere (insbesondere alle) an der Schiene befestigte Zubehörteile, insbesondere allein, durch die Basiseinheit (an einer Wand) gehalten und, insbesondere ausschließlich, über die Basiseinheit an einer Wand befestigt werden.

Es wird somit eine Haltevorrichtung beschrieben, die eine effiziente, flexible und stabile Lagerung der unterschiedlichen Teile einer Saugvorrichtung ermöglicht. Insbesondere ermöglicht die Haltevorrichtung durch die Bereitstellung einer verschiebbaren Schiene eine flexible Lagerung für Links- und/oder für Rechtshänder.

Die Haltevorrichtung kann zumindest eine Halteeinheit umfassen, die ausgebildet ist, an der Schiene befestigt zu werden, und die ausgebildet ist, ein oder mehrere, insbesondere genau zwei, Zubehörteile zu halten. Die Halteeinheit ist bevorzugt ausgebildet, entlang der Schiene verschoben zu werden. Die Halteeinheit kann insbesondere ausgebildet sein, an einer Vielzahl von unterschiedlichen Positionen entlang der Schiene befestigt, insbesondere arretiert, zu werden.

Die Schiene kann z. B. an zwei gegenüberliegenden Kanten jeweils ein entlang der Längsachse der Schiene verlaufendes Federelement (für eine Nut-Feder Verbindung) aufweisen. Die Halteeinheit kann Führungselemente aufweisen, die ausgebildet sind, die an den gegenüberliegenden Kanten der Schiene angeordneten Federelemente zu umgreifen, sodass die Halteeinheit entlang der Längsachse verschiebbar an der Schiene befestigt ist. So kann eine besonders stabile und flexible Lagerung von ein oder mehreren Zubehörteilen an der Schiene ermöglicht werden.

Die Halteeinheit kann ein (z. B. rohrförmiges) Tragelement aufweisen, das sich entlang der Querachse von einem ersten (z. B. oberen) Ende bis zu einem zweiten (z. B. unteren) Ende erstreckt. Die Halteeinheit kann ausgebildet sein, an dem ersten Ende des Tragelements ein erstes Zubehörteil und an dem zweiten Ende des Tragelements ein zweites Zubehörteil aufzunehmen. Ferner kann das Tragelement an einem oder an beiden Enden jeweils ein Befestigungselement, z. B. ein Rastelement, aufweisen, mit dem jeweils ein Zubehörteil an dem jeweiligen Ende befestigt werden kann, sodass das jeweilige Zubehörteil in stabiler Weise und lösbar an der Halteeinheit befestigt ist.

Die Basiseinheit kann an der der Wand zugewandten Rückseite eine Aussparung zur Aufnahme der Schiene aufweisen, wobei die Aussparung bevorzugt als Führung (entlang der Längsachse) für die Schiene ausgebildet ist. Die Schiene kann dann in besonders stabiler Weise innerhalb der Aussparung der Basiseinheit verschiebbar ausgebildet sein.

Die Schiene weist entlang der Längsachse ein erstes Ende und ein gegenüberliegendes zweites Ende auf. Die Schiene kann zwischen beiden Enden z. B. eine Länge von 10 cm oder mehr, insbesondere von 15 cm oder mehr, aufweisen. Die Schiene kann bevorzugt derart entlang der Längsachse verschiebbar an der Basiseinheit befestigt werden, dass eine Vielzahl von unterschiedlichen Stellen der Schiene, insbesondere jede beliebige Stelle der Schiene, zwischen dem ersten Ende und dem zweiten Ende der Schiene an der Basiseinheit platziert werden kann. Die Schiene kann insbesondere derart ausgebildet sein, dass die Schiene von dem ersten Ende her mit der Führung der Basiseinheit verbunden werden kann. Die Schiene kann dann weiter entlang der Längsachse durch die Führung der Basiseinheit geschoben werden, bis das zweite Ende der Schiene an der Basiseinheit angeordnet ist. So kann eine besonders flexible Anordnung der Schiene an der Basiseinheit ermöglicht werden.

Die Schiene kann an dem ersten Ende und/oder an dem zweiten Ende jeweils einen Anschlag aufweisen, insbesondere in Form einer Endkappe an dem jeweiligen Ende, sodass die Schiene nicht über den Anschlag hinaus verschoben und dadurch von der Basiseinheit gelöst werden kann. So kann eine besonders sichere Befestigung der Schiene an der Basiseinheit bewirkt werden.

Die Haltevorrichtung ist bevorzugt derart ausgebildet, dass die Schiene an einer Vielzahl von unterschiedlichen Stellen, insbesondere an jeder beliebigen Stelle, entlang der Längsachse der Schiene an der Basiseinheit arretiert werden kann (sodass die Schiene nicht mehr verschoben werden kann). Dabei ist die Arretierung bevorzugt lösbar ausgebildet, sodass die Konfiguration der Haltevorrichtung in effizienter und flexibler Weise geändert werden kann.

Die Schiene kann z. B. eine entlang der Längsachse der Schiene verlaufende Nut aufweisen, und die Haltevorrichtung kann einen Nutstein aufweisen, der ausgebildet ist, innerhalb der Nut der Schiene bewegt zu werden. Der Nutstein kann zumindest eine Gewindebohrung aufweisen, und die Basiseinheit kann an der der Wand zugewandten Rückseite zumindest ein Loch aufweisen.

Die Haltevorrichtung kann zumindest eine Nutstein-Schraube aufweisen, die durch das Loch in der Rückseite der Basiseinheit geführt und in die Gewindebohrung des Nutsteins geschraubt werden kann, sodass die Schiene entlang der Längsachse verschiebbar an der Basiseinheit befestigt ist. Durch das Anziehen der Nutstein-Schraube kann ggf. auch bewirkt werden, dass die Schiene an einer Stelle, insbesondere an einer beliebigen Stelle, entlang der Längsachse der Schiene an der Basiseinheit arretiert ist. So kann in besonders effizienter und stabiler Weise eine verschiebbare Schiene bereitgestellt werden.

Die Schiene kann ggf. ausgebildet sein, insbesondere über ein oder mehrere Löcher der Schiene, getrennt von der Basiseinheit (sodass sich die Schiene und die Basiseinheit nicht berühren) an einer Wand befestigt zu werden. So kann die Flexibilität der Lagerung der Teile einer Saugvorrichtung weiter erhöht werden.

Gemäß einem weiteren Aspekt wird ein System beschrieben, das eine Saugvorrichtung, insbesondere einen Staubsauger, mit einer (handgeführten) Saugeinheit und ein oder mehreren Zubehörteilen umfasst. Des Weiteren umfasst das System eine Haltevorrichtung für die Saugvorrichtung, wobei die Haltevorrichtung wie in diesem Dokument beschrieben ausgebildet ist.

Es ist zu beachten, dass jegliche Aspekte der in diesem Dokument beschriebenen Haltevorrichtung und des in diesem Dokument beschriebenen Systems in vielfältiger Weise miteinander kombiniert werden können. Insbesondere können die Merkmale der Patentansprüche in vielfältiger Weise miteinander kombiniert werden.

Im Weiteren wird die Erfindung anhand von in der beigefügten Zeichnung dargestellten Ausführungsbeispielen näher beschrieben. Dabei zeigen:
- Figur 1: einen Staubsauger mit einer Saugeinheit, einem Saugrohr und einer Düse (als Beispiel für eine Saugvorrichtung);
- Figuren 2a bis 2d: unterschiedliche Ansichten einer Haltevorrichtung für einen Staubsauger;
- Figuren 3a bis 3c: unterschiedliche Ansichten eines Systems mit einer Haltevorrichtung und mit daran befestigten Teilen eines Staubsaugers; und
- Figur 4: eine separate Anordnung der Schiene und der Basiseinheit einer Haltevorrichtung.

Wie eingangs dargelegt, befasst sich das vorliegende Dokument damit, die unterschiedlichen Teile eines Staubsaugers in kompakter, flexibler und stabiler Weise zu verstauen. In diesem Zusammenhang zeigt Fig. 1 einen beispielhaften (Hand-) Staubsauger 110, der eine Saugeinheit 110 mit einem elektrischen Energiespeicher 111 aufweist. An die Saugeinheit 110 kann über eine Kupplung 121 ein Zubehörteil 120, 130 angeschlossen werden. In dem dargestellten Beispiel ist die Saugeinheit 110 über eine Kupplung 121 mit einem Saugrohr 120 verbunden, das wiederum über eine Kupplung 121 mit einer Bodendüse 130 verbunden ist.

Die Figuren 2a bis 2d zeigen unterschiedliche Ansichten einer Haltevorrichtung 200 für einen Staubsauger 100. Die Haltevorrichtung 200 weist eine Basiseinheit 230 auf, die ausgebildet ist, an einer Wand 240 befestigt zu werden. Wie beispielhaft in Fig. 2d dargestellt, kann die Basiseinheit 230 zu diesem Zweck ein oder mehrere Befestigungslöcher 254 aufweisen, durch die jeweils eine Schraube 253 zur Befestigung der Basiseinheit 230 mit einer Wand 240 geführt werden kann.

Die Basiseinheit 230 kann ein erstes Bauteil 250 aufweisen, das an einer Wand 240 befestigt werden kann. Ferner kann die Basiseinheit 230 ein zweite Bauteil 260 aufweisen, das mit dem ersten Bauteil 250 verbunden werden kann, insbesondere derart, dass die ein oder mehreren Schrauben 253 von dem zweiten Bauteil 260 verdeckt werden. Das zweite Bauteil 260 kann z. B. ausgebildet sein, auf das erste Bauteil 250 aufgeschoben zu werden. Das zweite Bauteil 260 kann ferner ausgebildet sein, über eine Rastverbindung mit dem ersten Bauteil 250 fest (und ggf. lösbar) verbunden zu werden.

Die Basiseinheit 230 kann ausgebildet sein, die (relativ schwere) Saugeinheit 110 eines Staubsaugers 100 zu tragen. Zu diesem Zweck kann die Basiseinheit 230, insbesondere das zweite Bauteil 260 der Basiseinheit 230, eine Form aufweisen, die komplementär zu der Form eines Teilbereichs der Saugeinheit 110 ist, sodass die Saugeinheit 110 in kompakter und stabiler Weise an der Basiseinheit 230 befestigt und von der Basiseinheit 230 getragen werden kann. Die Basiseinheit 230 ist bevorzugt derart ausgebildet, dass die Saugeinheit 110 von einer Seite her, insbesondere von oben, in die Basiseinheit 230 gesteckt werden kann. Ferner kann die Basiseinheit 230 derart ausgebildet sein, dass an der gegenüberliegenden Seite, insbesondere an der unteren Seite, der Basiseinheit 230 ein Zubehörteil 120, 130 des Staubsaugers 100 befestigt und von der Basiseinheit 230 gehalten werden kann. Zu diesem Zweck kann an der Basiseinheit 230 eine Kupplung 121 angeordnet sein, mit der ein Zubehörteil 120, 130 verbunden werden kann.

Die Basiseinheit 230, insbesondere das erste Bauteil 250 der Basiseinheit 230, ist derart ausgebildet, dass an der Basiseinheit 230, insbesondere an dem ersten Bauteil 250 der Basiseinheit 230, eine Schiene 210 befestigt werden kann, an der ein oder mehrere Halteeinheiten 220 angeordnet werden können, wobei die einzelnen Halteeinheiten 220 jeweils ausgebildet sind, ein oder mehrere Zubehörteile 120, 130 des Staubsaugers 100 zu tragen. Die Schiene 210 ist bevorzugt derart an der Basiseinheit 230, insbesondere an dem ersten Bauteil 250 der Basiseinheit 230, angeordnet, dass die Schiene 210 relativ zu der Basiseinheit 230 (insbesondere in horizontaler Richtung und/oder entlang einer Längsachse der Schiene 210) verschoben werden kann. Dies ermöglicht es, die Basiseinheit 230 an einem der beiden Enden 212 der Schiene 210 oder an einer beliebigen Stelle zwischen den beiden Enden 212 der Schiene 210 zu platzieren.

Die Basiseinheit 230, insbesondere das erste Bauteil 250 der Basiseinheit 230, kann an der der Wand 240 zugewandten Rückseite eine Aussparung 252 aufweisen, in der die Schiene 210 angeordnet werden kann. Die Rückseite der Basiseinheit 230, insbesondere des ersten Bauteils 250 der Basiseinheit 230, kann innerhalb der Aussparung 252 z. B. ein oder mehrere horizontal verlaufende Nuten aufweisen, in die die Schiene 210, insbesondere in die ein oder mehrere Federelemente 214 der Schiene 210, von der Seite her eingeschoben werden können, um die Schiene 210 an der Basiseinheit 230 zu fixieren.

Die mechanische Verbindung zwischen der Basiseinheit 230 und der Schiene 210 ist bevorzugt derart ausgebildet, dass die Schiene 210 (und daran befestigte Zubehörteile 120, 130) in jeder beliebigen Anordnung der Schiene 210 relativ zu der Basiseinheit 230 gehalten wird. Insbesondere ist die mechanische Verbindung zwischen der Basiseinheit 230 und der Schiene 210 bevorzugt für den Belastungsfall ausgelegt, dass die Basiseinheit 230 an einem Ende 212 der Schiene 210 angeordnet ist.

Die Schiene 210 kann eine entlang der Längsachse der Schiene 210 (d. h. entlang der horizontalen Richtung) eine Nut 211 aufweisen. Der Weiteren kann die Basiseinheit 230, insbesondere das erste Bauteil 250 der Basiseinheit 230, an der Rückseite ein oder mehrere Nutsteine 251 aufweisen, die (von einem Ende 212 der Schiene 210 her) in die Nut 211 der Schiene 210 geschoben werden können, um die Schiene 210 und die Basiseinheit 230, insbesondere das erste Bauteil 250 der Basiseinheit 230, miteinander zu verbinden. Die ein oder mehreren Nutsteine 251 können jeweils anhand einer Nutstein-Schraube 255 innerhalb der Nut 211 der Schiene 210 fixiert werden. So kann in effizienter und stabiler Weise die Schiene 210 relativ zu der Basiseinheit 230 fixiert und/oder arretiert werden. Ferner kann so (nach Fixierung) eine Relativbewegung zwischen der Schiene 210 und der Basiseinheit 230 zuverlässig vermieden werden.

Die Basiseinheit 230 weist ferner typischerweise eine Lade-Schnittstelle (nicht dargestellt) auf, die mit einer entsprechenden Lade-Schnittstelle der Saugeinheit 110 elektrisch leitend verbunden ist, wenn die Saugeinheit 110 in der Basiseinheit 230 angeordnet ist, und über die der elektrische Energiespeicher 111 der Saugeinheit 110 geladen werden kann.

Die Schiene 220 ist derart ausgebildet, dass an der Schiene 220 ein oder mehrere Halteeinheiten 220 angeordnet und/oder befestigt werden können. Eine Halteeinheit 220 kann entlang der Schiene 220, d. h. in horizontaler Richtung, beliebig verschoben werden, wie durch die Doppelpfeile in Fig. 2a dargestellt. Zu diesem Zweck kann eine Halteeinheit 220 ein oder mehrere Führungselemente 221 aufweisen, wobei ein Führungselement 221 ausgebildet ist, ein entsprechendes Federelement 214 der Schiene 210 zu umgreifen.

Insbesondere kann durch ein Führungselement 221 jeweils eine, entlang der Längsachse der Schiene 210 verlaufende, Nut gebildet werden, in die ein entsprechendes Federelement 214 der Schiene 210 angeordnet werden kann. In dem in Fig. 2c dargestellt Beispiel weist die Schiene 210 ein oberes Federelement 214 und eine unteres Federelement 214 auf, wobei die beiden Federelemente 214 auf der von der Wand 240 abgewandten Seite eines Trägers 215 der Schiene 210 angeordnet sind (sodass die beiden Federelemente 214 und der Träger 215 eine T-Form oder H-Form bilden). In entsprechender Weise weist eine Halteeinheit 220 ein oberes Führungselement 221 für das obere Federelement 214 und ein unteres Führungselement 221 für das untere Federelement 214 auf. So kann eine Halteeinheit 220 in komfortabler und stabiler Weise von einem Ende 212 der Schiene 210 her auf die Schiene 210 aufgeschoben und von der Schiene 210 gehalten werden.

Optional kann eine Halteeinheit 220 ein Fixierungselement (nicht dargestellt) aufweisen, mit dem die Halteeinheit 220 an einer gewünschten Position entlang der Längsachse der Schiene 210 fixiert werden kann. Das Fixierungselement kann z. B. einen Nutzstein umfassen, der innerhalb der Nut 211 der Schiene 210 bewegt und (z. B. anhand einer Nutzstein-Schraube) fixiert werden kann.

Eine Halteeinheit 220 kann ausgebildet sein, ein oder mehrere Zubehörteile 120, 130 des Staubsaugers 100 zu tragen. Zu diesem Zweck kann die Halteeinheit 220 ein Tragelement 226 aufweisen, das z. B. rohrförmig ausgebildet ist. Das Tragelement 226 ist bevorzugt derart ausgebildet, dass auf das Tragelement 226 zumindest ein Zubehörteil 120, 130 aufgesteckt und daraufhin durch die Halteeinheit 220 getragen werden kann. Das in Fig. 2c dargestellte Tragelement 226 ist derart ausgebildet, dass an der oberen Seite des Tragelements 226 und an der unteren Seite des Tragelements 226 jeweils ein Zubehörteil 120, 130 aufgesteckt werden kann. Dabei kann das Tragelement 226 an einem oder an beiden Enden jeweils eine Kupplung 121 oder ein Rastelement 227 aufweisen, über die eine feste, lösbare, Verbindung zwischen dem Tragelement 226 und einem Zubehörteil 120, 130 hergestellt werden kann, sodass das Zubehörteil 120, 130 in stabiler Weise von der Halteeinheit 220 gehalten wird.

Figuren 3a bis 3c zeigen unterschiedliche Ansichten eines Systems 300, das eine Haltevorrichtung 200 und einen Staubsauger 100 mit ein oder mehreren Zubehörteilen 120, 130, 330, z. B. ein Saugrohr 120, ein oder mehrere Bodendüsen 130, und/oder ein oder mehrere Sonderdüsen 330, aufweist. Aus den Figuren ist ersichtlich, wie die Schiene 210 der Haltevorrichtung 200 in flexibler Weise relativ zu der Basiseinheit 230 der Haltevorrichtung 200 platziert werden kann.

Die Haltevorrichtung 200 kann derart ausgebildet sein, wie beispielhaft in Fig. 4 dargestellt, dass die Schiene 210 und die Basiseinheit 230 separat voneinander an unterschiedlichen Positionen an einer Wand 240 oder an unterschiedlichen Wänden 240 befestigt werden können. Zu diesem Zweck kann die Schiene 210 z. B. ein oder mehrere Löcher 411 aufweisen, die z. B. jeweils innerhalb der Nut 111 der Schiene 210 angeordnet sind, und über die die Schiene 210 anhand von ein oder mehreren Schrauben direkt an einer Wand 240 befestigt werden kann. So kann die Flexibilität der Anordnung von Teilen eines Staubsaugers 100 an der Haltevorrichtung 200 weiter erhöht werden.

Es wird somit eine Wandhalterung 200 für einen Akkustaubsauger 100 beschrieben, die ausgebildet ist, neben der Saugeinheit 110 zumindest ein Zubehörteil 120, 130, 330 (ggf. direkt an der Basiseinheit 230) aufzunehmen, und die eine Erweiterungsmöglichkeit (z. B. anhand der Schiene 210 und ein oder mehreren Halteeinheiten 220) für mindestens ein Standard-Zubehörteil 120, 130 und ein oder mehrere weitere Klein-Zubehörteile 330 aufweist.

Die beschriebene Haltevorrichtung 200 kann insbesondere als Kombination aus einer Wandladestation bzw. Basisstation (d. h. einer Basiseinheit 230) für einen kabellosen Staubsauger 100 und einer adaptiven Schiene 210 mit ein oder mehreren verschieb- und entnehmbaren Zubehöradaptern (d. h. Halteeinheiten 220) zur Aufbewahrung von ein oder mehreren Zubehörteilen 120, 130, 330 betrachtet werden. Die Basisstation 230 kann ggf. durch zwei Schrauben 253 an einer Wand 240 montiert werden. Die Schiene 210 kann an der Basisstation 230 verschiebbar befestigt werden.

Die Position der Schiene 210 kann je nach vorhandenem Platz sowie je nach Anzahl der Zubehörteile 120, 130, 330 individuell verschoben werden. Die Schiene 210 kann durch einen Nutenstein 251 und ein oder mehreren Nutenstein-Schrauben 255 an der Basisstation 230 fixiert werden, sodass keine zusätzliche Bohrung in der Wand 240 benötigt wird. Bei Bedarf kann die Schiene 210 aber ggf. direkt separat an die Wand 240 geschraubt werden (wie beispielhaft in Fig. 4 dargestellt).

Die einzelnen Zubehöradapter (d. h. Halteeinheiten 220) können entlang der Schiene 210 verschoben werden und ermöglichen somit das Einsetzen unterschiedlich großer Zubehörteile 120, 130, 330. An den einzelnen Zubehöradaptern (d. h. Halteeinheiten 220) können bevorzugt jeweils zwei Zubehörteile 120, 130, 330 angeordnet werden. Die einzelnen Adapter (d. h. Halteeinheiten 220) können derart ausgebildet sein, dass die Adapter (d. h. Halteeinheiten 220) jeweils mitsamt den ein oder mehreren Zubehörteilen 120, 130, 330 komplett von der Schiene 210 abgenommen werden können. Die Schiene 210 kann dabei derart ausgebildet sein, dass etwaige Schienenendkappen 216 an den Enden 212 der Schiene 210 hierzu nicht abgenommen werden müssen.

Mit anderen Worten, es wird ein Halter 230, insbesondere eine Basiseinheit, für einen Handstaubsauger 100 beschrieben, an dem ein oder mehrere Schienen 210 für das Halten von Zubehörteilen 120, 130, 330 befestigt werden können, wobei zum einen die ein oder mehreren Schienen 210 beweglich an dem Halter 230, sowie die Zubehörteile 120, 130, 330 über bewegliche Befestigungselemente 220 (d. h. Halteeinheiten) an den ein oder mehreren Schienen 210 befestigt werden.

Die Basisstation 230 (d. h. die Basiseinheit) kann fest an einer Wand 240 montiert werden. Eine darin einschiebbare Schiene 210 kann relativ zu der Basisstation 230 verschoben werden. Auf der Schiene 210 selbst können ein oder mehrere Zubehörhalter 220 (d. h. Halteeinheiten) verschiebbar angeordnet werden. Es wird somit ermöglicht, eine Basisstation 230 (ggf. nachträglich) mit einer Schiene 210 zu erweitern. Ferner kann es ermöglicht werden, Zubehörteile 120, 130, 330 vorteilhaft für Links- oder Rechtshänder anzuordnen.

Es wird somit eine Basisstation 230 mit einer Befestigungsmöglichkeit zur Befestigung der Basisstation 230 an einer Wand 240 beschrieben. Die Basisstation 230 weist eine Aufnahme für einen in der Hand zu führenden Akkustaubsauger (d. h. insbesondere für die Saugeinheit 110 eines Akkustaubsaugers) auf. Die Rückseite der Basisstation 230 weist eine Aufnahme 252 für zumindest eine Zubehörschiene 210 auf, wobei die Schiene 210 relativ zu der fixierten Basisstation 250 verschiebbar angeordnet ist. Als Folge daraus erfolgt die Befestigung der Haltevorrichtung 200 an einer Wand 240 nur über die Basisstation 230 (und nicht über die Schiene 210).

Die ein oder mehreren Zubehörträger (d. h. Halteeinheiten 220) sind bevorzugt relativ zu der Basisstation 230 (auf der Schiene 210) verschiebbar. Die Schiene 210 kann optional an zumindest einem Ende 212 einen Anschlag (z. B. in Form einer Endklappe 216) aufweisen, sodass die Schiene 210 nicht aus der Aussparung 252 der Basisstation 230 geschoben werden kann (ohne dass der Anschlag entfernt wird). Alternativ oder ergänzend kann die Schiene 210 ausgebildet sein, an der Basisstation 230 arretiert zu werden. Alternativ oder ergänzend kann ein Zubehörhalter (d. h. eine Halteeinheit 220) ausgebildet sein, an der Schiene 210 arretiert zu werden. Alternativ oder ergänzend kann die Schiene 210 ausgebildet sein, durch einen Kulissenstein 252 relativ zu der Basisstation 230 geführt und ggf. an einer beliebigen Stelle relativ zu der Basisstation 230 arretiert zu werden.

Die vorliegende Erfindung ist nicht auf die gezeigten Ausführungsbeispiele beschränkt. Insbesondere ist zu beachten, dass die Beschreibung und die Figuren nur das Prinzip der Haltevorrichtung 200 und/oder des Systems 300 veranschaulichen sollen.

### Bezugszeichenliste

- 100: Saugvorrichtung (Staubsauger)
- 110: Saugeinheit
- 111: elektrischer Energiespeicher
- 120: Zubehörteil (Saugrohr)
- 121: Kupplung
- 130: Zubehörteil (Bodendüse)
- 200: Haltevorrichtung
- 210: Schiene
- 211: Nut (der Schiene)
- 212: seitliches Ende (der Schiene)
- 214: Federelement
- 215: Träger
- 216: Endklappe (Schiene)
- 220: Halteeinheit
- 221: Führungselement
- 226: Tragelement
- 227: Rastelement
- 230: Basiseinheit
- 240: Wand
- 250: erstes Bauteil (Basiseinheit)
- 252: Nutstein
- 252: Aussparung
- 253: Befestigungsschraube
- 254: Loch
- 255: Nutstein-Schraube
- 260: zweites Bauteil (Basiseinheit)
- 300: System
- 330: Zubehörteil (Düse)
- 411: Loch

## Patentansprüche

1. Haltevorrichtung (200) für eine Saugvorrichtung (100), insbesondere für einen kabellosen Staubsauger, wobei die Saugvorrichtung (100) eine Saugeinheit (110) aufweist, an der jeweils ein Zubehörteil (120, 130, 330) aus einer Menge von unterschiedlichen Zubehörteilen (120, 130, 330) befestigt werden kann; wobei die Haltevorrichtung (200) umfasst,
- eine Basiseinheit (230), die ausgebildet ist, an einer Wand (240) befestigt zu werden, und die ausgebildet ist, die Saugeinheit (110) aufzunehmen; und
- eine Schiene (210) zur Halterung von ein oder mehreren Zubehörteilen (120, 130, 330), wobei die Schiene (210) ausgebildet ist, verschiebbar an der Basiseinheit (230) befestigt zu werden; wobei die Haltevorrichtung (200) derart ausgebildet ist, dass die Haltevorrichtung (200) allein über die Basiseinheit (230) und nicht über die Schiene (210) an einer Wand (240) befestigbar ist.

2. Haltevorrichtung (200) gemäß Anspruch 1, wobei die Haltevorrichtung (200) zumindest eine Halteeinheit (220) umfasst, die ausgebildet ist, an der Schiene (210) befestigt zu werden, und die ausgebildet ist, ein oder mehrere, insbesondere genau zwei, Zubehörteile (120, 130, 330) zu halten.

3. Haltevorrichtung (200) gemäß Anspruch 2, wobei die Halteeinheit (220) ausgebildet ist, entlang der Schiene (210) verschoben zu werden.

4. Haltevorrichtung (200) gemäß einem der Ansprüche 2 bis 3, wobei die Halteeinheit (220) ausgebildet ist, an einer Vielzahl von unterschiedlichen Positionen entlang der Schiene (210) befestigt, insbesondere arretiert, zu werden.

5. Haltevorrichtung (200) gemäß einem der Ansprüche 2 bis 4, wobei
- die Halteeinheit (220) ein Tragelement (226) aufweist, das sich entlang einer Querachse von einem ersten Ende bis zu einem zweiten Ende erstreckt;
- die Querachse quer zu einer Längsachse der Schiene (210) verläuft; und
- die Halteeinheit (220) ausgebildet ist, an dem ersten Ende des Tragelements (226) ein erstes Zubehörteil (120, 130, 330) und an dem zweiten Ende des Tragelements (226) ein zweites Zubehörteil (120, 130, 330) aufzunehmen.

6. Haltevorrichtung (200) gemäß einem der Ansprüche 2 bis 5, wobei
- die Schiene (210) an zwei gegenüberliegenden Kanten jeweils ein entlang einer Längsachse der Schiene (210) verlaufendes Federelement (214) aufweist; und
- die Halteeinheit (220) Führungselemente (221) aufweist, die ausgebildet sind, die an den gegenüberliegenden Kanten der Schiene (210) angeordneten Federelemente (214) zu umgreifen, sodass die Halteeinheit (220) entlang der Längsachse verschiebbar an der Schiene (210) befestigt ist.

7. Haltevorrichtung (200) gemäß einem der vorhergehenden Ansprüche, wobei
- die Basiseinheit (230) an einer der Wand (240) zugewandten Rückseite eine Aussparung (252) zur Aufnahme der Schiene (210) aufweist;
- die Aussparung (252) insbesondere als Führung für die Schiene (210) ausgebildet ist; und
- die Schiene (210) innerhalb der Aussparung (252) verschiebbar ist.

8. Haltevorrichtung (200) gemäß einem der vorhergehenden Ansprüche, wobei
- sich die Schiene (210) entlang einer Längsachse von einem ersten Ende (212) bis zu einem gegenüberliegenden zweiten Ende (212) erstreckt; und
- die Schiene (210) derart entlang der Längsachse verschiebbar an der Basiseinheit (230) befestigt werden kann, dass eine Vielzahl von unterschiedlichen Stellen der Schiene (210), insbesondere jede beliebige Stelle der Schiene (210), zwischen dem ersten Ende (212) und dem zweiten Ende (212) der Schiene (210) an der Basiseinheit (230) platziert werden kann.

9. Haltevorrichtung (200) gemäß Anspruch 8, wobei die Schiene (210) an dem ersten Ende (212) und/oder an dem zweiten Ende (212) jeweils einen Anschlag aufweist, insbesondere in Form einer Endkappe (216), sodass die Schiene (210) nicht über den Anschlag hinaus verschoben und dadurch von der Basiseinheit (230) gelöst werden kann.

10. Haltevorrichtung (200) gemäß einem der vorhergehenden Ansprüche, wobei die Haltevorrichtung (202) derart ausgebildet ist, dass die Schiene (210) an einer Vielzahl von unterschiedlichen Stellen, insbesondere an jeder beliebigen Stelle, entlang einer Längsachse der Schiene (210) an der Basiseinheit (230) arretiert werden kann.

11. Haltevorrichtung (200) gemäß einem der vorhergehenden Ansprüche, wobei
- die Schiene (210) eine entlang einer Längsachse der Schiene (210) verlaufende Nut (211) aufweist;
- die Haltevorrichtung (200) einen Nutstein (251) aufweist, der ausgebildet ist, innerhalb der Nut der Schiene (210) bewegt zu werden;
- der Nutstein (251) zumindest eine Gewindebohrung aufweist;
- die Basiseinheit (230) an einer der Wand (240) zugewandten Rückseite zumindest ein Loch aufweist; und
- die Haltevorrichtung (200) zumindest eine Nutstein-Schraube (255) aufweist, die durch das Loch in der Rückseite der Basiseinheit (230) geführt und in die Gewindebohrung des Nutsteins (251) geschraubt werden kann, sodass
- die Schiene (210) entlang der Längsachse verschiebbar an der Basiseinheit (230) befestigt ist; und
- die Schiene (210) an einer Stelle, insbesondere an einer beliebigen Stelle, entlang der Längsachse der Schiene (210) an der Basiseinheit (230) arretiert ist.

12. Haltevorrichtung (200) gemäß einem der vorhergehenden Ansprüche, wobei die Haltevorrichtung (200) derart ausgebildet ist, dass die Schiene (210) sowie ein oder mehrere an der Schiene (210) befestigte Zubehörteile (120, 130, 230), insbesondere allein, durch die Basiseinheit (230) gehalten und, insbesondere ausschließlich, über die Basiseinheit (230) an einer Wand (240) befestigt werden.

13. Haltevorrichtung (200) gemäß einem der vorhergehenden Ansprüche, wobei die Schiene (210) ausgebildet ist, insbesondere über ein oder mehrere Löcher (411) der Schiene (210), getrennt von der Basiseinheit (230) an einer Wand (240) befestigt zu werden.

14. Haltevorrichtung (200) gemäß einem der vorhergehenden Ansprüche, wobei
- die Basiseinheit (230) derart ausgebildet ist, dass die Saugeinheit (110) der Saugvorrichtung (100) entlang einer Querachse auf die Basiseinheit (230) aufgesetzt werden kann; und
- die Schiene (210) ausgebildet ist, entlang einer Längsachse, die quer zu der Querachse verläuft, relativ zu der Basiseinheit (230) verschoben zu werden.

15. System (300), das umfasst,
- eine Saugvorrichtung (100) mit einer Saugeinheit (110) und ein oder mehreren Zubehörteilen (120, 130, 330); und
- eine Haltevorrichtung (200) für die Saugvorrichtung (100), die gemäß einem der vorhergehenden Ansprüche ausgebildet ist.
